# EUROPÄISCHE PATENTSCHRIFT

(11) **EP 0 641 905 B1**
(45) Veröffentlichungstag und Bekanntmachung des Hinweises auf die Patenterteilung: **09.04.1997**
(21) Anmeldenummer: 94112955.3
(22) Anmeldetag: 19.08.1994
(51) Int. Cl.: E04G 9/08, E04G 15/06

(54) **Zementgebundenes Schalbrett mit Sollknickstelle**
Cement-bonded forming board with folding line
Panneau de coffrage lié au ciment, comportant une ligne de pliage

(30) Priorität: 07.09.1993 DE 4330225
(43) Veröffentlichungstag der Anmeldung: 08.03.1995
(73) Patentinhaber: SCHÖCK BAUTEILE GmbH, D-76534 Baden-Baden (DE)
(72) Erfinder: Schöck, Eberhard, Dipl.-Ing., D-76534 Baden-Baden (DE)
(74) Vertreter: Brommer, Hans Joachim, Dr.-Ing.

(56) Entgegenhaltungen:
- DE-U- 8 810 510
- DE-U- 9 004 790
- FR-A- 2 114 458
- FR-A- 2 539 169
- GB-A- 2 235 235

## Beschreibung

Die Erfindung betrifft ein Schalbrett aus einem im wesentlichen starren Grundmaterial insbesondere zur Verwendung als verlorene Schalung zur Herstellung von Aussparungen im Wand- oder Deckenbereich von Betonteilen gemäß dem Oberbegriff des Anspruches 1.

Schalplatten für den Betonbau sind allgemein bekannt, z.B. aus der DE-A-23 57 516. Sie werden verwandt z.B. beim Abschalen von Decken, Wänden - hier insbesondere bei Endabstellungen oder Stirnschalungen - oder zum Schalen von Öffnungen in einem Betonbauelement, z.B. Fenstern oder Türen.

Die bisher bekannten Schalungen haben dabei den Nachteil, daß die einzelnen Teilstücke auf der Baustelle erst mühsam mit einer Säge zurechtgeschnitten werden müssen, bevor sie zur Gesamtschalung zusammengenagelt werden können. Sowohl beim Absägen als auch beim Zusammennageln können Ungenauigkeiten auftreten, so daß sich später eventuell Schwierigkeiten ergeben, wenn genormte und vorgefertigte Fensterstöcke oder Türzargen in die vorbereiteten Tür- oder Fensteröffnungen eingesetzt werden.

Dieses Problem tritt nicht auf, bei einem Schalbrett, wie es in der FR-A-2 539 169 beschrieben ist, das eine flexible, knickbare Bewehrung aufweist und zwei Sollknickstellen in vorgegebenem Abstand eingeformt hat. Bei diesen Sollknickstellen handelt es sich um Nuten, die an der Oberfläche des Schalbrettes ausgebildet sind.

Dies hat den Vorteil, daß das Schalbrett an genau vorher zu bestimmenden Punkten umknickbar ist, wobei die beiderseits der Sollknickstellen sich erstreckenden Teile aufgrund des starren Grundmaterials eben bleiben, während die verformbare Bewehrung sowohl die auftretenden Kräfte aufnimmt als auch die Teile des geknickten Schalbrettes zusammenhält.

Mit einem derartigen Schalbrett können aber nur Abkantungen in einer Richtung hergestellt werden, d.h. Ausnehmungen, bei denen das Schalbrett in entgegengesetzter Richtung abknickbar sein muß, sind mit derartigen Schalungen nicht möglich.

Aufgabe der vorliegenden Erfindung ist es daher, ein Schalbrett anzugeben, das vielseitiger einsetzbar ist.

Diese Aufgabe wird erfindungsgemäß gelöst, indem ein Schalbrett, das wie oben beschrieben eine Sollknickstelle aufweist, parallel zu der auf der einen Oberfläche des Brettes ausgebildeten Sollknickstelle auf der anderen Oberfläche des Brettes eine im wesentlichen gleichartige Sollknickstelle hat.

Das Schalbrett wird besonders vielseitig, indem mehrere Sollknickstellen vorgesehen sind, die in gleichmäßigen Abständen angeordnet sind. So kann ein Schalbrett für Öffnungen unterschiedlichster Abmessungen eingesetzt werden.

Bei einem der Erfindung entsprechenden Schalbrett kann die verformbare Bewehrung aus 2 jeweils nahe an den Oberflächen liegenden Bewehrungsschichten gebildet werden, von denen eine vor dem Knicken des Schalbrettes mittels einer Säge, Flex, Stein- oder Betonsäge durchtrennt wird, ohne die andere Bewehrungsschicht zu verletzen. Eine solches Schalbrett kann dann an der Sollknickstelle gebrochen werden, wobei die verformbare Bewehrung die beiden Bruchstücke dann noch zusammenhält.

Bei einer besonders bevorzugten Ausführungsform ist die flexible, knickbare Bewehrung nahe der einen Oberfläche angeordnet und die erste Sollknickstelle ist auf der anderen Oberfläche ausgebildet:

Bei einem Schalbrett entsprechend dieser bevorzugten Ausführungsform entfällt das Durchtrennen der einen Bewehrungsschicht und das Schalbrett kann direkt manuell an der Sollknickstelle geknickt werden.

Hierzu ist es besonders günstig, wenn die Sollknickstelle als eine Furche an einer Oberfläche des Schalbrettes ausgebildet ist, deren Sohle nah an der Bewehrung liegt, die nahe der anderen Oberfläche angeordnet ist, wobei die Wände der Furche einen Winkel von etwa 90° einschließen. Wird bei einer solchen Ausbildung der Sollknickstelle das Schalbrett derart geknickt, daß die Wände der Furche aneinander-, bzw. parallel zueinander liegen, so kann man auf einfache Weise gewährleisten, daß das Schalbrett um einen rechten Winkel geknickt wird.

Durch die Nähe der Sohle an der Bewehrung wird dabei außerdem erreicht, daß die Bewehrung beim Abkanten nicht ausreißen kann und daß es erleichtert wird, abzukanten, ohne die Bewehrungseinlage zu beschädigen.

Da ein solches Schalbrett wegen der tiefen Furche relativ instabil ist, ist es vorteilhaft, in der Furche herausbrechbare dünne Stege quer zu ihr anzuordnen. Diese Stege, die beispielsweise mit einem Hammer einfach herausgeschlagen werden können, können die im Bereich der Furche auftretenden Biegespannungen in dem Schalbrett aufnehmen und tragen so zu der gewünschten Stabilisierung des Schalbrettes bei.

Dieses Ziel wird insbesondere dann erreicht, wenn die Stege in ihrem Scheitelbereich eine sich über den Furchenbereich hinauserstreckende Bewehrung aufweisen, da über diese Bewehrung die Kräfte in dem Steg besser in das umgebende Material eingeleitet werden können.

Eine besonders vorteilhafte Ausführungsform des Schalbrettes erhält man, wenn das Grundmaterial, aus dem es im wesentlichen besteht, ein zementgebundener Leichtbaustoff ist, z.B. Leichtbeton oder Mörtel, Polystyrolschaum oder faserbewehrter Beton oder Mörtel. Ein solches Schalbrett kann als verlorene Schalung eingesetzt werden, das heißt es bildet nach dem Vergießen des Betons einen Bestandteil des gegossenen Bauteiles und wird nicht wieder entfernt, wodurch Kosten gespart werden.

Die verformbare Bewehrung kann dabei zwar aus Eisen bzw. Stahl bestehen, aber die dabei für den Korrosionsschutz notwendige Überdeckung mit Beton durch das angrenzende Material kann nicht gewährleistet werden. Deshalb ist zu bevorzugen, die Bewehrung aus einer Fasermatte oder einem Faservlies zu bilden, insbesondere einem Glasfasermaterial.

Unabhängig davon, sorgen bei der Herstellung des Schalbrettes die in diese einzubringenden Sollknickstellen bzw. Nuten dafür, daß die Bewehrung in entsprechender Tiefe im Material des Schalbrettes lagefixiert wird.

Weitere Vorteile und Merkmale der Erfindung ergeben sich aus der nachfolgenden Beschreibung von Ausführungsbeispielen. Dabei zeigt:
- Figur 1: Schnitt durch ein erfindungsgemäßes Schalbrett mit 2 Bewehrungsschichten;
- Figur 2: Schnitt durch ein Schalbrett wie in Figur 1 in abgeknicktem Zustand;
- Figur 3: Schnitt durch ein Schalbrett mit Furchen auf einer Oberfläche;
- Figur 4: Draufsicht auf ein Schalbrett wie in Figur 3;
- Figur 5: ein Schalbrett wie in Figur 3 nach innen geknickt;
- Figur 6: ein Schalbrett wie in Figur 3 nach außen geknickt.

In Figur 1 ist ein Schalbrett im Schnitt dargestellt. Im Grundmaterial 1 verläuft eine Bewehrung, die durch zwei Bewehrungsschichten 2, 3 gebildet wird. Das Grundmaterial 1 ist spröde und damit brüchig, während die Bewehrungsschichten 2, 3 flexibel sind, d.h. ohne zu brechen verformt werden können.

In das Grundmaterial 1 sind an den Oberflächen 4, 5 Sollknickstellen 6, 7 eingeformt. Diese Sollknickstellen 6, 7 sind als Nuten ausgeführt, die bis an die Bewehrungsschichten 2, 3 heranreichen.

Um das Schalbrett abknicken zu können, wird die eine Bewehrungsschicht 2 und das darunterliegende Grundmaterial an einer solchen Sollknickstelle 6 mit einer Säge, einer Flex oder einem ähnlichen Werkzeug durchtrennt. Dabei wird aber die andere Bewehrungsschicht 3 nicht verletzt. Damit kann das Schalbrett dann an der gewählten Sollknickstelle abgeknickt werden. Dies ist in Figur 2 dargestellt. Hier ist die Bewehrungsschicht 2 und das darunterliegende Grundmaterial durchtrennt und die Schalplatte ist abgeknickt, wobei die Bewehrungsschicht 3 verformt wird. Nach dem Abknicken sind dabei die Teilstücke 8, 9 der Schalplatte durch die Bewehrungsschicht 3 noch miteinander verbunden. Hierbei nimmt die Bewehrungsschicht 3 Zugkräfte etc. auf.

Da wie oben beschrieben die als Nut ausgebildete Sollknickstelle 7 bis an die Bewehrungsschicht 3 heranreicht, kann das Schalbrett hier besser geknickt werden. Denn so liegt die Knicklinie nicht an der Oberfläche 5, was dazu führen würde, daß die Bewehrungsschicht 3 beim Knicken wegen ihres Abstandes zu der Oberfläche 5 und damit der Knicklinie auf Längung bzw. Zug beansprucht würde, sondern die Knicklinie liegt im Bereich der Bewehrungsschicht 3, so daß diese nur auf Biegung beansprucht wird.

In der Figur 3 ist eine andere Ausgestaltung eines erfindungsgemäßen Schalbrettes dargestellt. Auch dieses besteht aus einem spröden Grundmaterial 1 und weist eine Bewehrungsschicht bzw. Bewehrung 10 auf. Diese Bewehrung 10 ist nahe zu der einen Oberfläche 11 des Schalbrettes angeordnet, während die Sollknickstelle 12 im wesentlichen auf der anderen Oberfläche 13 des Schalbrettes ausgebildet ist.

Die Sollknickstelle 12 ist als eine Furche ausgestaltet, deren Wände 14, 15 einen Winkel 16 von etwa 90° einschließen. Da die Sohle 17 der Furche nahe an der Bewehrung 10 verläuft kann das in Figur 3 dargestellte Schalbrett ohne vorherige Bearbeitung mit einer Säge, einer Flex oder einem ähnlichen Werkzeug manuell geknickt werden. Dabei kommen die beiden Wände 14, 15 aneinander zu liegen, bzw. sind parallel zueinander, wie dies in Figur 5 dargestellt ist. Dabei weist das Schalbrett parallel zur Sollknickstelle 12 noch eine Nut 18 auf der anderen Oberfläche auf. Damit kann das Schalbrett wegen des oben beschriebenen Effektes der Verlegung der Knicklinie in den Bereich der Bewehrung auch ohne größere Schwierigkeiten in die entgegengesetzte Richtung geknickt werden, was in Figur 6 dargestellt ist.

Wie schon bei dem in Figur 1 dargestellten Schalbrett soll auch das in Figur 3 dargestellte Schalbrett an mehreren Stellen knickbar sein, um vielseitiger verwandt werden zu können. Deswegen weist es neben der bereits beschriebenen Sollknickstelle 12 noch weitere Sollknickstellen 19, 20 auf, die im wesentlichen der Sollknickstelle 12 entsprechen.

Im dargestellten Beispiel sind in diesen Sollknickstellen 19, 20 aber noch dünne Stege 21, 22 angeordnet, die quer zu den die Sollknickstellen 19, 20 bildenden Furchen verlaufen. Diese Stege, die an ihrem Scheitel gegebenenfalls noch eine eigene Armierung aufweisen können, verhindern, daß das Schalbrett bei manuellem Knicken an einer anderen als der gewählten Sollknickstelle 12 knickt. Ursprünglich waren auch in der Sollknickstelle 12 entsprechende Stege angeordnet. Jedoch wurden diese mit einem Hammer oder einem ähnlichen Werkzeug aus der gewählten Sollknickstelle 12 herausgeschlagen (wodurch sich die in Figur 4 dargestellten Bruchflächen 23 ergaben). Nach Entfernen dieser Stege kann das dargestellte Schalbrett ohne Schwierigkeiten in die in den Figuren 5 oder 6 dargestellten Positionen gebracht werden.

Zusammenfassend bildet die Erfindung eine Möglichkeit, das Einschalen von zu gießenden Betonteilen erheblich zu erleichtern und damit auch zu beschleunigen, wodurch sich ein erhebliches Kostenersparnis ergibt, insbesondere dann, wenn das Schalbrett ein Bestandteil des gegossenen Bauteiles bildet und nicht wieder entfernt werden muß.

## Patentansprüche

1. Schalbrett aus einem im wesentlichen starren Grundmaterial (1) insbesondere zur Verwendung als verlorene Schalung zur Herstellung von Aussparungen im Wand- oder Deckenbereich von Betonbauteilen, das eine flexible, knickbare Bewehrung (2, 3; 10) aufweist und in das wenigstens eine Sollknickstelle (6, 7; 12, 19, 20) eingeformt ist,
dadurch gekennzeichnet,
daß parallel zu einer auf einer Oberfläche (4, 13) des Brettes ausgebildeten Sollknickstelle (6, 12) auf der anderen Oberfläche (5, 11) des Brettes eine im wesentlichen gleichartige Sollknickstelle (7, 18) verläuft.

2. Schalbrett nach Anspruch 1,
dadurch gekennzeichnet,
daß mehrere Sollknickstellen (6; 12, 19, 20) vorgesehen sind, die in gleichmäßigen Abständen angeordnet sind.

3. Schalbrett nach Anspruch 1,
dadurch gekennzeichnet,
daß die Bewehrung (2, 3; 10) im Oberflächenbereich des Schalbrettes eingebettet ist.

4. Schalbrett nach Anspruch 1,
dadurch gekennzeichnet,
daß die verformbare Bewehrung (3, 10) nahe zu einer Oberfläche (5, 11) angeordnet ist und die erste Sollknickstelle (6, 12) auf der anderen Oberfläche ausgebildet ist.

5. Schalbrett nach Anspruch 4,
dadurch gekennzeichnet,
daß die Sollknickstellen als eine Furche (19, 20) ausgebildet sind, deren Sohle (17) nah an der Bewehrung (10) liegt und deren Wände (14, 15) einen Winkel von etwa 90° einschließen

6. Schalbrett nach Anspruch 5,
dadurch gekennzeichnet,
daß in der Furche (19, 20) herausbrechbare dünne Stege (21, 22) quer zu ihr angeordnet sind.

7. Schalbrett nach Anspruch 6,
dadurch gekennzeichnet,
daß die Stege (21, 22) in ihrem Scheitelbereich eine sich über den Furchenbereich hinauserstreckende Bewehrung aufweisen.

8. Schalbrett nach Anspruch 1,
dadurch gekennzeichnet,
daß das Grundmaterial (1) ein zementgebundener Leichtbaustoff ist.

9. Schalbrett nach Anspruch 1,
dadurch gekennzeichnet,
daß die Bewehrung (2, 3; 10) durch ein Fasergewebe oder -vlies gebildet ist, insbesondere ein Glasfasermaterial.

## Claims

1. Shuttering board of an essentially rigid base material (1), in particular for use as permanent shuttering for producing recesses in the wall or ceiling region of concrete building units, which comprises a flexible, foldable reinforcement (2, 3; 10) and into which at least one folding point (6, 7; 12, 19, 20) is formed,
characterised in that a folding point (7, 18) extends parallel to a folding point (6, 12), which is formed in one surface (4, 13) of the board, in the other surface (5, 11) of the board, which point (7, 18) is essentially of the same type.

2. Shuttering board according to claim 1,
characterised in that a plurality of folding points (6; 12, 19, 20) are provided at uniform spacings.

3. Shuttering board according to claim 1,
characterised in that the reinforcement (2, 3; 10) is embedded in the surface region of the shuttering board.

4. Shuttering board according to claim 1,
characterised in that the deformable reinforcement (3, 10) is disposed near one surface (5, 11) and the first folding point (6, 12) is formed in the other surface.

5. Shuttering board according to claim 4,
characterised in that the folding points are formed as a groove (19, 20), the bottom (17) of which lies near the reinforcement (10) and the walls (14, 15) of which form an angle of approximately 90°.

6. Shuttering board according to claim 5,
characterised in that thin webs (21, 22), which can be broken out, are disposed in the groove (19, 20) transversely thereto.

7. Shuttering board according to claim 6,
characterised in that the webs (21, 22) comprise in the region of their apex a reinforcement extending beyond the groove region.

8. Shuttering board according to claim 1,
characterised in that the base material (1) is a cementbonded lightweight building material.

9. Shuttering board according to claim 1,
characterised in that the reinforcement (2, 3; 10) is formed by a woven fibre fabric or a fibre fleece, in particular a glass fibre material.

## Revendications

1. Panneau de coffrage composé d'une matière de base (1) substantiellement rigide, en particulier pour être appliqué comme coffrage perdu dans la réalisation d'évidements dans des parois ou plafonds d'éléments en béton, comprenant une armature (2, 3, 10) flexible pouvant d'être flambée et dans lequel au moins un endroit destiné au flambage (6, 7; 12, 19, 20) est moulé, characterisé en ce que parallèllement à un endroit destiné au flambage (6, 12) formé sur une surface (4, 13) du panneau, un endroit destiné au flambage (7, 18) substantiellement similaire s'étend sur l'autre surface (5, 11) du panneau.

2. Panneau de coffrage selon la revendication 1, characterisé en ce que plusieurs endroits destinés au flambage (6; 12, 19, 20) sont prévus qui sont disposés de façon équidistante.

3. Panneau de coffrage selon la revendication 1, characterisé en ce que l'armature (2, 3; 10) est encastrée dans la zône superficielle du panneau.

4. Panneau de coffrage selon la revendication 1, characterisé en ce que l'armature déformable (3, 10) est disposée à proximité d'une surface (5, 11) et le premier endroit destiné au flambage (6, 12) est formé sur l'autre surface.

5. Panneau de coffrage selon la revendication 4, characterisé en ce que les endroits destinés au flambage sont formés comme rainure (19, 20) dont le fond (17) se trouve à proximité de l'armature (10) et dont les parois (14, 15) forment un angle d'environ de 90°.

6. Panneau de coffrage selon la revendication 5, characterisé en ce que des barettes (21, 22) minces amovible sont disposées transversalement à la rainure.

7. Panneau de coffrage selon la revendication 6, characterisé en ce que les barettes (21, 22) sont pourvues dans la zone sommet d'une armature s'étendant au-delà de la zône rainure.

8. Panneau de coffrage selon la revendication 1, characterisé en ce que la matière de base (1) est une matière de construction légère liée au ciment.

9. Panneau de coffrage selon la revendication 1, characterisé en ce que l'armature (2, 3, 10) est formée par un tissu ou matelas en fibres, en particulier une matière en fibres de verre.
